# FASCICULE DE BREVET EUROPEEN

(11) **EP 0 244 332 B1**
(45) Date de publication et mention de la délivrance du brevet: **24.07.1991**
(21) Numéro de dépôt: 87450009.3
(22) Date de dépôt: 16.04.1987
(51) Int. Cl.: E05B 49/00

(54) **Système de très haute sécurité de télécommande sans fil permettant l'ouverture ou la fermeture inviolable de relais actionnant des systèmes tels que serrures**
Einrichtung zur berührungslosen Fernbedienung von relaisgesteuerten Verriegelungen
Remotely controlled system for relay-operated locking devices

(30) Priorité: 22.04.1986 FR 8606217
(43) Date de publication de la demande: 04.11.1987
(73) Titulaire: Soum, René, F-31500 Toulouse (FR)
(72) Inventeur: Soum, René, F-31500 Toulouse (FR)
(74) Mandataire: Ravina, Bernard

(56) Documents cités:
- EP-A- 0 043 270
- EP-A- 0 098 437
- EP-A- 0 099 762
- WO-A-85/01980
- FR-A- 2 536 781

## Description

La présente invention concerne un système électronique de clé-serrure haute sécurité à télécommande sans fil, actionnant des relais d'ouverture et fermeture comprenant une clé émettrice et une serrure réceptrice.

Il existe des systèmes à télécommande de ce type qui permettent par identification d'un code transmis par la clé vers la serrure dans laquelle ce code a été pré-enregistré, d'actionner la dite serrure.

Ces systèmes tels que celui objet de la demande de brevet EP-A-0 099 762, présentent l'inconvénient majeur de permettre l'interception des codes émis par la clé et leur reproduction et sont de ce fait d'une sécurité discutable.

La demande de brevet WO-A-85 01980 concernant une clé à émission optique et une serrure pouvant accepter plusieurs codes en provenance de la clé comporte également l'inconvénient des codes interceptables et réutilisables : en effet, la serrure vérifie seulement si le code reçu est bien enregistré dans sa mémoire.

Divers systèmes ont été proposés afin de pallier à l'insécurité qui résulte des systèmes ci-dessus.

Un de ces systèmes est présenté dans la demande FR-A-2 536 781. Cette dernière décrit une clé émettant un code pris dans une succession de codes prédéterminés différents et une serrure reconnaissant un signal faisant partie de cette succession. Les actionnements successifs de la clé provoquent l'émission l'un après l'autre de codes dans l'ordre de la succession et la serrure à chaque actionnement se tient prête à recevoir le code suivant dans la succession. Cette installation présente l'inconvénient de désynchronisation entre clé et serrure notamment en cas de tirs en blanc de la clé.

Afin de pallier à cet inconvénient, l'installation selon cette demande FR-A-2 536 781 comporte un système de résynchronisation qui consiste à émettre simultanément au code un signal permettant à la serrure en cas de non concordance du code reçu et du code qui devait être reçu, de considérer un des codes suivant dans la succession et de le comparer avec le code reçu.

Un autre système de resynchronisation exposé dans la demande citée consiste à envoyer un code auxiliaire permettant une réinitialisation dans la succession de codes de la clé et de la serrure.
Mais, dans le cas où la clé est destinée à ouvrir plusieurs serrures les désynchronisations sont fréquentes et les serrures seront mises en état d'accepter des codes déjà émis. De plus, ce système n'empêche pas les désynchronisations, chacune d'elles exigeant une intervention manuelle préjudiciable au confort d'utilisation et à la sécurité.

D'autres systèmes de l'art antérieur proposent une solution pour pallier la désynchronisation qui consiste à utiliser une clé et une serrure toutes deux émettrices réceptrices. Mais ces systèmes dont la demande EP-A-0 098 437 en est une concrétisation présentent l'inconvénient majeur d'un coût élevé.

Dans la demande EP-A-0 432 270 est présenté un système de déverrouillage à carte. Ce système ne présente pas le risque d'interception entre une clé et une serrure et ne comporte pas en conséquence de moyen évitant ce risque, la carte servant de clé comportant toujours les mêmes informations. Il ne serait donc pas sûr de mettre en oeuvre ce principe de fonctionnement dans un système à télécommande car les informations pourraient être très facilement interceptées et reproduites pour actionner la serrure.

Les systèmes comportant une horloge dans la clé et la serrure basés sur des principes entièrement différents de l'invention n'évitent pas davantage la désynchronisation.

La présente invention élimine les inconvénients ci-dessus énoncés en proposant un système de clé-serrure à télécommande sans fil, dans lequel la clé est émettrice et émet des codes imprévisibles et différents lors de chaque émission et dans lequel la serrure est réceptrice et identifie la clé émettrice à partir des codes variables reçus, accepte ces codes s'ils proviennent d'une clé autorisée et élimine définitivement tout code déjà accepté.

A cet effet, le système clés-serrures selon l'invention comporte une clé ayant une fonction d'émission et une serrure ayant une fonction de réception et d'activation de relais d'ouverture et de fermeture, chaque clé comprend :
- un clavier (G),
- une mémoire (B) du numéro (X) de la clé,
- un compteur, à mémoire (C), incrémenté de façon univoque, lors de chaque émission de la clé dont la valeur est nommée (TXY),
- un calculateur (D) générant, par un algorithme secret, un code nommé (TCXSY) à partir de données contenues dans la clé,
- et un émetteur (F),

et chaque serrure comprend :
- un clavier (G′),
- un récepteur (F′) des signaux émis par l'émetteur (F) de la clé,
- une mémoire (A′) des numéros (X) des clés autorisées à actionner la serrure,
- un calculateur (D′) générant par le même algorithme que celui de la clé un code nommé (TSYCX),
- un comparateur (J′) de données et codes émis par la clé avec d'autres données et codes de la serrure.

Ce système se caractérise essentiellement,
- en ce que la clé émet par son émetteur (F), avec le code (TCXSY) généré par son calculateur (D), la valeur (TXY) de son compteur interne variable lors de chaque émission,
- en ce que la valeur variable émise (TXY) du compteur clé entre dans la génération par le calculateur (D) du code variable (TCXSY) émis par la clé,
- en ce que la serrure comporte une mémoire (A′), associant à chaque numéro (X) de clé autorisée la valeur (TYX) du compteur émis par la clé lors de la dernière acceptation par cette serrure d'une émission de cette clé,
- en ce que la serrure, par son comparateur (J′) vérifie lors de la réception d'une émission que la valeur (TXY) du compteur clé est incrémentée par rapport à la valeur (TYX) inscrite dans la mémoire (A′) de la serrure pour la clé considérée et rejette l'émission dans le cas contraire,
- en ce que la serrure, par le moyen de son calculateur (D′) génère le code (TSYCX) à comparer au code (TCXSY) reçu de la clé à partir de données comprenant la valeur variable (TXY) du compteur clé émise par la dite clé.

Ces caractéristiques permettent aux clés d'émettre des codes toujours variables et aux serrures d'identifier les clés à partir de la réception des codes variables, imprévisibles, avec synchronisation automatique car la serrure génère son code à partir des informations reçues de la clé.

Tel que représenté à la figure jointe donnée à titre d'exemple non limitatif, le système clé-serrure selon l'invention comporte une clé comprenant :
- Une mémoire A dans laquelle sont enregistrés les repères Ry des serrures à actionner, associés aux numéros Y de ces serrures.
   Ry et Y sont mémorisés dans la clé par son utilisateur. Le repère Ry de la serrure librement choisi par son utilisateur est unique pour chaque clé qui l'associe au numéro Y de la serrure dans une table de correspondance.

La mémoire A comporte donc la liste de tous les duos Ry, Y des serrures à actionner.
- Une mémoire B dans laquelle le numéro de la clé X considérée est enregistré par construction. A chaque clé correspond un numéro X unique.
- Un compteur interne à la clé avec sa mémoire C. Ce compteur est incrémenté de façon univoque à chaque émission de la clé. La valeur de ce compteur est nommée TXY.
- Un calculateur D qui génère un code nommé TCXSY résultant de la combinaison, par un algorithme à clé secrète, du numéro Y de la serrure que l'on désire actionner, du numéro X de la clé et de la valeur TXY du compteur clé.
   Ce code TCXSY varie à chaque émission de la clé du fait que la combinaison à partir de laquelle il est obtenu utilise la valeur TXY qui varie à chaque action sur la clé.
- Une mémoire E comprenant par construction de la clé deux signaux (+) et (-) reconnaissables par la serrure et signifiant à cette dernière le type d'ordre reçu, ouverture ou fermeture.
- Un émetteur F transmettant à la serrure, par tous moyens connus, le signal (+) ou (-), le numéro Y de la serrure à actionner, le numéro X de la clé en action, la valeur TXY du compteur de la dite clé et le code TCXSY généré par le calculateur D.
- Des moyens G permettent l'introduction des données Ry et Y dans la mémoire A et la désignation de la serrure à actionner par son repère Ry.
- Des connexions I et H entre les éléments ci-dessus énoncés.

Les données émises par la clé, c'est-à-dire, Y, X, TXY et TCXSY, et interceptables, ne sont pas secrètes.
TXY et TCXSY changent lors de chaque émission et TCXSY est imprévisible car l'algorithme qui le génère est secret.

La serrure du système selon l'invention comprend :
- Une mémoire A′ contenant les numéros X des clés autorisées à actionner la dite serrure et dans laquelle est associée, en correspondance avec chaque numéro de clé X, la valeur TYX du compteur interne reçue de chaque clé lors de la dernière émission acceptée par la serrure.
- Une mémoire B′ dans laquelle est enregistré par construction le numéro Y de chaque serrure.
- Un calculateur D′ générant une combinaison nommée TSYCX, par un algorithme identique à celui de la clé, à partir du numéro Y de la serrure, du numéro X de la clé et de la valeur TXY du compteur de la clé reçus lors de l'émission de cette dernière. Cette combinaison est générée après vérification que TXY reçu de la clé est à un niveau incrémenté par rapport à la valeur antérieure TYX mémorisée dans A′ en correspondance de la clé en action et correspondant à la valeur du compteur clé lors de l'émission précédente de cette dernière et acceptée par la serrure.
- Une mémoire E′ comprenant par construction de la serrure des signaux (+) et (-) identiques à ceux de la clé et signifiant à la serrure par comparaison, le type d'ordre reçu de la clé, ouverture ou fermeture.
- Un récepteur F′ recevant de la clé les informations émises par cette dernière.
- Des moyens G′ d'introduction dans la mémoire A′ des numéros X des clés autorisées.
- Un comparateur J′ qui vérifie :
   - que le numéro de la serrure Y reçu de la clé correspond au numéro Y enregistré dans la mémoire B′ de la serrure,
   - que le numéro X de la clé est bien mémorisé dans la mémoire A′ de la serrure,
   - que la valeur TXY du compteur reçue de la clé est à un niveau supérieur à celui de la valeur du compteur TYX mémorisée dans la mémoire A′ en correspondance de la clé actionnée,
   - et que le code TCXSY reçu de la clé est identique au code TSYCX généré par le calculateur D′ de la serrure.

Si toutes les conditions précédentes sont réunies, le comparateur autorise selon le signal (+) ou (-) reçu de la clé la fermeture ou l'ouverture d'un relais 1.

Ce comparateur incrémente ensuite, via une connexion C′, la valeur TYX, enregistrée dans la mémoire A′ de la serrure en correspondance de la clé considérée, au niveau de la valeur TXY reçue de la clé.

- Des connexions I′ et H′ entre les composants ci-dessus.

Le système clé-serrure ainsi décrit est une représentation analogique d'un composant électronique pouvant regrouper toutes les fonctions de mémoire, comparateur, calculateur.

L'ensemble clé-serrure selon l'invention répond à toutes les sécurités exigées en la matière :
- La clé ne peut actionner la serrure que si l'on a enregistré dans sa mémoire A le numéro Y de la dite serrure et la serrure ne peut être actionnée par la clé que si l'on a enregistré dans sa mémoire A′ le numéro X de la clé actionnée.
   Ces introductions sont protégées par un code d'accès à la mémoire de chacun des éléments.
- La serrure avant d'accepter une émission d'une clé, vérifie que la valeur TXY du compteur reçue de cette clé est incrémentée par rapport à la valeur TYX correspondante inscrite dans la mémoire A′ de la serrure.
- La valeur TXY du compteur de la clé varie à chaque émission de la clé et le code TCXSY obtenu en utilisant entre autres la dite valeur TXY varie également à chaque émission de la clé.
- La serrure gènére elle-même le code TSYCX à comparer à celui TCXSY de la clé, à partir des informations reçues de la clé et vérifiées.
- La serrure élimine définitivement tout code déjà accepté car elle élimine toute valeur du compteur clé non incrémentée par rapport à la valeur mémorisée dans la serrure, interdisant ainsi l'utilisation de messages interceptés.
- Les codes émis par la clé et reçus par la serrure sont imprévisibles car l'algorithme des calculateurs D et D′ est secret et inscrit d'une façon non lisible dans ces calculateurs.
- Les ensembles clé-serrure ainsi constitués permettent à un ensemble de clés d'ouvrir une serrure par introduction dans chaque clé des informations serrure et dans la serrure des informations clés et permettent à chaque clé d'ouvrir un ensemble de serrures par la même méthode.

L'interception des messages ne permet en aucun cas, même s'ils sont reproduits, d'actionner une serrure ou de perturber son fonctionnement car la valeur TYX du compteur serrure, n'est mis au niveau de la valeur TXY du compteur de la clé que si la serrure a été effectivement actionnée.

L'invention proposée assure l'inviolabilité du système clés-serrures à télécommande et à clé émettrice et serrure réceptrice car la combinaison émise est variable à chaque émission, est imprévisible et est inefficace si elle est reproduite après interception.

## Revendications

1. Système de clés et serrures à télécommande sans fil dans lequel la clé a une fonction d'émission et la serrure une fonction de réception et d'activation de relais (1) d'ouverture et de fermeture dans lequel chaque clé comprend :
- un clavier (G),
- une mémoire (B) du numéro (X) de la clé,
- un compteur, à mémoire (C), incrémenté de façon univoque lors de chaque émission de la clé dont la valeur est nommée (TXY),
- un calculateur (D) générant, par un algorithme secret, un code nommé (TCXSY) à partir de données contenues dans la clé,
- et un émetteur (F)
et dans lequel chaque serrure comprend :
- un clavier (G′),
- un récepteur (F′) des signaux émis par l'émetteur (F) de la clé,
- une mémoire (A′) des numéros (X) des clés autorisées à actionner la serrure,
- un calculateur (D′) générant par le même algorithme que celui de la clé un code nommé (TSYCX),
- un comparateur (J′) de données et codes émis par la clé avec d'autres données et codes de la serrure,
système caractérisé :
- en ce que la clé émet par son émetteur (F), avec le code (TCXSY) généré par son calculateur (D), la valeur (TXY) de son compteur interne variable lors de chaque émission,
- en ce que la valeur variable émise (TXY) du compteur clé entre dans la génération par le calculateur (D) du code variable (TCXSY) émis par la clé,
- en ce que la serrure comporte une mémoire (A′), associant à chaque numéro (X) de clé autorisée la valeur (TYX) du compteur émis par la clé lors de la dernière acceptation par cette serrure d'une émission de cette clé,
- en ce que la serrure, par son comparateur (J′) vérifie lors de la réception d'une émission que la valeur (TXY) du compteur clé est incrémentée par rapport à la valeur (TYX) inscrite dans la mémoire (A′) de la serrure pour la clé considérée et rejette l'émission dans le cas contraire,
- en ce que la serrure, par le moyen de son calculateur (D′) génère le code (TSYCX) à comparer au code (TCXSY) reçu de la clé à partir de données comprenant la valeur variable (TXY) du compteur clé émise par la dite clé.

2. Système selon la revendication 1 caractérisé en ce que le comparateur (J′) mémorise dans la mémoire (A′), par la connexion (C′), la valeur du compteur reçue lors de l'émission d'une clé en correspondance avec le numéro de cette clé, seulement si la serrure a été actionnée par l'émission de cette clé.

3. Système selon la revendication 1 dans lequel la clé comprend une mémoire (A) des numéros (Y) des serrures pouvant être actionnées par la clé et dans lequel la serrure comprend une mémoire (B′) du numéro (Y) de la serrure, caractérisé en ce que les codes variables (TCXSY) généré par la clé et (TSYCX) généré par la serrure résultent de la combinaison de données comprenant le numéro (X) de la clé mémorisé dans la mémoire (B) de la clé et (A′) de la serrure, le numéro (Y) de la serrure à actionner situé dans la mémoire (A) de la clé et (B′) de la serrure et la valeur (TXY) du compteur émis par la clé, et en ce que le comparateur (J′) autorise la manoeuvre de la serrure ordonnée par la clé si les codes (TCXSY) émis par lé clé et (TSYCX) généré par la serrure sont identiques.

## Patentansprüche

1. System mit Schlüsseln und Schlössern mit drahtloser Fernsteuerung, in dem der Schlüssel eine Sendefunktion und das Schloss eine Empfangsfunktion aufweist sowie ein Relais (1) zum Öffnen und zum Schliessen aktiviert, in dem jeder Schlüssel umfasst :
- eine Tastatur (G),
- einen Speicher (B) mit der Nummer (X) des Schlüssels,
- einen Zähler mit Speicher (C), der bei jedem Sendevorgang des Schlüssels eindeutig aufwärtszählt und dessen Wert mit (TXY) bezeichnet wird,
- einen Rechner (D), der ausgehend von den im Schlüssel enthaltenen Daten über einen geheimen Algorithmus einen mit (TCWSY) bezeichneten Code generiert,
- und einen Sender (F),
und in dem jedes Schloss aufweist :
- eine Tastatur (G′),
- einen Empfänger (F′) für die vom Sender (F) des Schlüssels ausgesandten Signale,
- einen Speicher (A′) der zum Betätigen des Schlosses zugelassenen Nummern (X),
- einen Rechner (D′), der über den gleichen Algorithmus wie denjenigen des Schlüssels einen mit (TSYCX) bezeichneten Code generiert,
- einen Komparator (J′) zum Vergleichen der vom Schlüssel ausgesandten Daten und Code mit anderen Daten und Code des Schlosses,
System dadurch gekennzeichnet, dass :
- der Schlüssel bei jeder Sendung über seiner. Sender (F) zusammen mit dem durch seinen Rechner (D) gebildeten Code (TCXSY) den Wert (TXY) seines internen veränderlichen Zählers aussendet,
- dass der vom Zähler des Schlüssels ausgesandte veränderliche Wert (TXY) in die Bildung des vom Schlüssel ausgesandten veränderlichen Codes (TCXSY) durch den Rechner eingeht,
- dass das Schloss einen Speicher (A′) aufweist, der jede zugelassene Nummer (X) des Schlüssels mit dem Wert (TYX) des Zählers verbindet, der von dem Schlüssel bei der letzten Annahme einer Sendung dieses Schlüssels durch dieses Schloss ausgesandt worden ist,
- dass das Schloss über seinen Komparator (J′) beim Empfang einer Sendung überprüft, ob der Wert (TXY) des Zählers des Schlüssels gegenüber dem im Speicher (A′) des Schlosses für die Fernsteuerung eingetragenen Wert (TYX) aufwärtsgezählt worden ist und die Sendung im gegenteiligen Fall zurückweist,
- dass das Schloss über seinen Rechner (D′) den Code (TSYCX) bildet, der mit dem Code (TCXSY) verglichen werden muss, der vom Schlüssel, ausgehend von den Daten einschliesslich des von diesem Schlüssel ausgesandten veränderlichen Wertes (TXY) des Zählers des Schlüssels empfangen worden ist.

2. System nach Anspruch 1, dadurch gekennzeichnet, dass der Komparator (J′) im Speicher (A′) über den Anschluss (C′) den bei einer Sendung des Schlüssels empfangenen Wert des Zählers im Zusammenhang mit der Nummer dieses Schlüssels speichert, jedoch nur dann, wenn das Schloss durch die Sendung dieses Schlüssels betätigt worden ist.

3. System nach Anspruch 1, in dem der Schlüssel einen Speicher (A) der Nummern (Y) der Schlösser enthält, die durch den Schlüssel betätigt werden können, und in dem der Schlüssel einen Speicher (B′) der Nummer (Y) des Schlosses enthält, dadurch gekennzeichnet, dass der durch den Schlüssel gebildete veränderliche Code (TCXSY) sowie der durch das Schloss gebildete veränderliche Code (TSYCX) sich aus der Kombination von Daten ergeben, die die im Speicher (B) des Schlüssels und im Speicher (A′) des Schlosses gespeicherte Nummer (X) des Schlüssels, die im Speicher (A) des Schlüssels und im Speicher (B′) des Schlosses befindliche Nummer (Y) des zu betätigenden Schlosses und den vom Zähler des Schlüssels ausgegebenen Wert (TXY) umfassen, und dadurch, dass der Komparator (J′) die durch den Schlüssel angeordnete Betätigung des Schlosses gestattet, wenn der von dem Schlüssel ausgesandte Code (TCXSY) und der von dem Schloss gebildete Code (TSYCX) identisch sind.

## Claims

1. A system of keys and locks for remote operation by wireless, in which the key has a transmitting function and the lock has a function of reception and of energising opening and closing relays (1), in which each key comprises:
- a keyboard (G)
- a memory (B) of the number (X) of the key,
- a counter having a memory (C), incremented in univocal manner at the time of each transmission of the key the value of which is appointed (TXY),
- a calculator (D) which by means of a secret algorithm generates an appointed code (TCXSY) from data contained in the key,
- and a transmitter (F)
and in which each lock comprises:
- a keyboard (G′),
- a reveiver (F′) for the signals transmitted by the transmitter (F) of the key,
- a memory (A′) of the numbers (X) of the keys authorised to operate the lock,
- a calculator (D′) generating an appointed code (TSYCX) by means of the same algorithm as that of the key,
- a comparator (J′) of the data and codes transmitted by the key with other data and codes of the lock,
being a system characterised:
- in that the key transmits via its transmitter (F), with the code (TCXSY) generated by its calculator (D), the value (TXY) of its internal counter which is variable at the time of each transmission,
- in that the transmitted variable value (TXY) of the key counter comes into the generation by the calculator (D) of the variable code (TCXSY) transmitted by the key,
- in that the lock includes a memory (A′) allocating to each authorised key number (X) the value (TYX) of the counter transmitted by the key at the time of the last acceptance by this lock of a transmission from this key,
- in that the lock, by its comparator (J′), checks upon receiving a transmission that the value (TXY) of the key counter has been incremented as compared to the value (TYX) entered in the memory (A′) of the lock for the key in question and rejects the transmission if the contrary is the case,
- in that the lock, by means of it calculator (D′) generates the code (TSYCX) to compare with the code (TCXSY) received from the key from data comprising the variable value (TXY) of the key counter transmitted by the said key.

2. A system according to claim 1, characterised in that the comparator (J′) stores in the memory (A′), via the connection (C′), the counter value received at the time of a transmission of a key corresponding to the number of this key, only if the lock has been activated by the transmission from this key.

3. A system according to claim 1, in which the key comprises a memory (A) of the numbers (Y) of the locks which may be activated by the key and in which the lock comprises a memory (B′) of the lock number (Y), characterised in that the variable codes (TCXSY) generated by the key and (TSYCX) generated by the lock result from combining data comprising the number (X) of the key stored in the memory (B) of the key and (A′) of the lock, the number (Y) of the lock which is to be activated present in the memory (A) of the key and (B′) of the lock and the counter value (TXY) transmitted by the key, and in that the comparator (J′) authorises the operation of the lock ordered by the key if the codes (TCXSY) transmitted by the key and (TSYCX) generated by the lock are identical.
